# EUROPÄISCHE PATENTSCHRIFT

(11) **EP 0 429 837 B1**
(45) Veröffentlichungstag und Bekanntmachung des Hinweises auf die Patenterteilung: **04.01.1995**
(21) Anmeldenummer: 90120026.1
(22) Anmeldetag: 19.10.1990
(51) Int. Cl.: A47C 7/44, A47C 1/032, A47C 31/12

(54) **Stuhl, insbesondere Bürostuhl**
Chair, particularly office-chair
Chaise, notamment chaise de bureau

(30) Priorität: 30.11.1989 DE 8914098 U
(43) Veröffentlichungstag der Anmeldung: 05.06.1991
(73) Patentinhaber: WILHELM LINK GmbH & Co. KG Stahlrohrmöbel, D-72469 Messstetten (DE)
(72) Erfinder: Eppler, Richard, W-7475 Messstetten (DE)
(74) Vertreter: Möbus, Rudolf, Dipl.-Ing.

(56) Entgegenhaltungen:
- FR-A- 2 461 472
- GB-A- 1 165 135
- US-A- 2 403 198
- US-A- 4 222 137

## Beschreibung

Die Erfindung betrifft einen Stuhl, insbesondere Bürostuhl, mit den aus dem Oberbegriff des Hauptanspruches ersichtlichen Merkmalen.

Ein solcher Stuhl ist durch die FR-A-2 461 472 bekannt. Dort hat die Mechanik zu einer gleichzeitigen Verstellung des Sitzträgers und des Rückenlehnenträgers einen komplizierten Aufbau, und der Verstellmechanismus zur Änderung der Wirkung eines Federungsorganes auf die verschwenkbaren Träger des Stuhles benötigt einen großen Freiraum im Bereich des Sitzuntergestelles.

Der Erfindung liegt die Aufgabe zugrunde, einen Stuhl der genannten Art so zu gestalten, daß eine Änderung der Wirkung der Kraft der auf die verschwenkbaren Träger des Stuhles einwirkenden Druckfeder auf einfache und raumsparende Weise möglich ist.

Die gestellte Aufgabe wird erfindungsgemäß durch die in kennzeichnenden Teil des Hauptanspruches aufgeführten Merkmale gelöst. Dabei kann die Steuerkurve zweckmäßig als Steuerbahn in einem drehbar gelagerten Steuerkurventräger ausgebildet sein, beispielsweise in einem am Rückenlehnenträger oder aber an der Stuhlsäule drehbar gelagerten Steuerkurventräger, wobei bei einer Lagerung des Steuerkurventrägers an der Stuhlsäule die Druckfeder an ihrem Lagerende einen mit dem Rückenlehnenträger zusammenwirkenden Anschlag aufweist.

Bei einer bevorzugten Ausführungsform ist die Steuerbahn als Spiralbahn in einem scheibenförmigen, parallel zur Schwenkachse des Rückenlehnenträgers gelagerten und mittels des Stellorganes drehbaren Steuerkurventräger ausgebildet. Bei dieser Ausführungsform läßt sich ein kompakter und wenig Raum beanspruchender Steuerkurventräger erzielen, mit welchem eine stufenlose Verstellung der Wirkung der Druckfeder auf den Rückenlehnenträger möglich ist. Dabei kann sich die Spiralbahn über mindestens eine volle Spiralwindung erstrecken und einen ausreichend großen Verstellbereich erbringen. Der Steuerkurventräger kann so angeordnet sein, daß er von einem Benutzer des Stuhles beispielsweise unterhalb des Stuhlsitzes über einen Drehgriff von Hand verstellt werden kann. Der drehbar gelagerte Steuerkurventräger kann aber auch über ein Torsionskabel mit einem Stellorgan gekoppelt sein, das im Griffbereich einer auf dem Stuhl sitzenden Person angeordnet ist.

Nachfolgend wird ein Ausführungsbeispiel eines erfindungsgemäß ausgebildeten Stuhles anhand der beiliegenden Zeichnung näher erläutert.

Im einzelnen zeigen:
- Fig. 1: ein schematisches Gelenkdiagramm eines erfindungsgemäß ausgebildeten Stuhles;
- Fig. 2: in Seitenansicht eine konstruktive Gestaltung von im Diagramm der Fig. 1 gezeigten Stuhlteilen mit einem Schnitt durch das Sitzuntergestell;
- Fig. 3: ein gegenüber Fig. 2 vergrößerter und nähere Einzelheiten aufweisender Schnitt durch das Sitzuntergestell des Stuhles.

In dem Gelenkdiagramm der Fig. 1 sind mit einfachen Strichen eine Stuhlsäule 10, ein auf der Stuhlsäule drehbar gelagertes Sitzuntergestell 11, ein oberhalb des Sitzuntergestelles angeordneter Sitzträger 12 und ein gekrümmter Rückenlehnenträger 13 dargestellt. Der Sitzträger 12 ist an seinem vorderen Ende an einer Stelle 14 gelenkig mit dem Sitzuntergestell 11 verbunden, an welchem auch der Rückenlehnenträger 13 an der Stelle 15 angelenkt ist. Das hintere Ende des Sitzträgers 12 ist über einen Lenker 16 mit dem Rückenlehnenträger 13 verbunden. Unterhalb des Sitzuntergestelles 11 ist eine Druckfeder 17 angeordnet, die mit ihrem einen Ende 17.1 an einem Teil 11.1 des Sitzuntergestelles 11 und mit ihrem anderen Ende 17.2 mit einem Widerlager 18 verbunden ist, das mit einem verstellbaren Steuerkurventräger 20 gekoppelt ist, der beim gewählten Ausführungsbeispiel an einem Arm 19 des Rückenlehnenträgers 13 um eine Achse 21 drehbar gelagert ist.

Der in Fig. 1 nur schematisch dargestellte Steuerkurventräger 20 weist eine Steuerkurve 22 in Form einer Spirale 22 auf, in welche das Widerlager 18 der Druckfeder 17 eingreift.

Fig. 2 zeigt in Fig. 1 angedeutete Teile in konstruktiver Ausführung. Aus Fig. 3 sind weitere Einzelheiten einer konstruktiven Ausführung und auch der Steuerkurventräger 20 ersichtlich. Bei den beiden konstruktiven Ausführungsformen nach Fig. 2 und 3 ist der Steuerkurventräger 20 am Sitzunterteil um die Achse 21 drehbar gelagert und besteht aus einem Scheibenkörper, in welchen die spiralförmige Steuerbahn 22 eingefräst ist. In die Steuerbahn 22 ragt ein mit dem Widerlager 18 der Druckfeder 17 oder 17' verbundener Zapfen 18.1. Dieser Zapfen 18.1 ragt durch ein im Rückenlehnenträger 13 ausgebildetes Fenster 23 hindurch in die Steuerbahn 22, bildet also auch einen Anschlag für den Rückenlehnenträger. Durch Drehen des scheibenförmigen Steuerkurventrägers 20 wird die Stellung des Widerlagers 18 gegenüber dem auf der ortsfesten Schwenkachse 14 verankerten anderen Widerlager 24 (Fig. 3) der Druckfeder 17' und damit auch die Kraftwirkung der Druckfeder 17' auf den Rückenlehnenträger 13 verändert. Die Drehung des Steuerkurventrägers um die Achse 21 kann in nicht dargestellter Weise mittels eines direkt mit ihm gekoppelten Drehgriffes oder aber mittels eines über eine Torsionsfeder mit ihm gekoppelten Drehgriffes erfolgen.

## Patentansprüche

1. Stuhl, inbesondere Bürostuhl, mit einem auf einer Stuhlsäule (10) höhenverstellbar und um eine vertikale Achse drehbar gelagerten Sitzuntergestell (11), an welchem sowohl ein Sitzträger (12) als auch ein Rückenlehnenträger (13), die ihrerseits miteinander gekoppelt sind, um horizontale Achsen (14, 15) verschwenkbar gelagert sind, und mit mindestens einer, durch Verstellung eines Widerlagers (18) in ihrer Wirkung auf die verschwenkbaren Träger (12, 13) änderbaren Druckfeder (17), dadurch gekennzeichnet, daß die Druckfeder (17) einerseits am Sitzuntergestell (11) abgestützt ist und daß das verstellbare Widerlager (18) für die Druckfeder (17) am Rückenlehnenträger (13) abgestützt und über eine Steuerkurve (22) verstellbar ist.

2. Stuhl nach Anspruch 1, dadurch gekennzeichnet, daß die Steuerkurve als Steuerbahn (22) in einem drehbar gelagerten Steuerkurventräger (20) ausgebildet ist.

3. Stuhl nach Anspruch 1 und 2, dadurch gekennzeichnet, daß der Steuerkurventräger (20) am Rückenlehnenträger (13) drehbar gelagert ist.

4. Stuhl nach Anspruch 1 und 2, dadurch gekennzeichnet, daß der Steuerkurventräger (20) am Sitzuntergestell (11) drehbar gelagert ist und die Druckfeder (17') an ihrem Lagerende einen mit dem Rückenlehnenträger (13) zusammenwirkenden Anschlag (23) aufweist.

5. Stuhl nach einem der Ansprüche 1 bis 4, dadurch gekennzeichnet, daß die Steuerbahn (22) als Spiralbahn in einem scheibenförmigen, parallel zur Schwenkachse (15) des Rückenlehnenträgers (13) gelagerten und mittels des Stellorganes drehbaren Steuerkurventräger (20) ausgebildet ist.

6. Stuhl nach Anspruch 5, dadurch gekennzeichnet, daß die Spiralbahn sich über mindestens eine volle Spiralwindung erstreckt.

7. Stuhl nach einem der Ansprüche 1 bis 6, dadurch gekennzeichnet, daß der drehbar gelagerte Steuerkurventräger (20) über ein Torsionskabel mit den Stellorgan gekoppelt ist, das am Sitzuntergestell (11) im Griffbereich einer auf dem Stuhl sitzenden Person gelagert ist.

## Claims

1. Chair, in particular an office chair, comprising a seat base (11), which is height adjustable on a chair column (10) and mounted to be rotatable around a perpendicular axis and on which both a seat support (12) and a back support (13), which are themselves interconnected, are mounted to be pivotable about horizontal axes (14, 15), and with at least one pressure spring (17) the effect of which on the pivotable supports (12, 13) can be altered by adjustment of an abutment (18), **characterised in that** the pressure spring (17) is on the one side supported on the seat base (11) and that the adjustable abutment (18) for the pressure spring (17) is supported on the back support (13) and adjustable by means of a control curve (22).

2. Chair according to claim 1, **characterised in that** the control curve is arranged to be a control path (22) in a rotatably mounted control-curve carrier (20).

3. Chair according to claim 1 and 2, **characterised in that** the control-curve carrier (20) is rotatably mounted on the back support (13).

4. Chair according to claim 1 and 2, **characterised in that** the control-curve carrier (20) is rotatably mounted on the seat base (11), and the pressure spring (17') comprises at its mounting end a stop (2) which co-acts with the back support (13).

5. Chair according to one of claims 1 to 4, **characterised in that** the control path (22) is arranged to be a helical path in a discshaped control-curve carrier (20) which is mounted parallel to the pivot axis (15) of the back support (13) and rotatable by means of the control element.

6. Chair according to claim 5, **characterised in that** the helical path extends over at least one full helical winding.

7. Chair according to one of claims 1 to 6, **characterised in that** the rotatably mounted control-curve carrier (20) is connected via a torsional cable to the control element which is placed on the seat base (11) within reach of a person sitting on the chair.

## Revendications

1. Chaise, notamment chaise de bureau, avec un châssis de siège (11) monté réglable en hauteur sur une colonne de chaise (10) et rotatif autour d'un axe vertical, sur lequel un support de siège (12) aussi bien qu'un support de dossier (13), qui pour leur part sont couplés l'un à l'autre, sont montés pivotants autour d'axes horizontaux (14, 15), et avec au moins un ressort de pression (17) modifiable dans son action sur les supports pivotants (12, 13) par réglage d'une butée (18), caractérisée en ce que le ressort de pression (17) s'appuie d'un côté sur le châssis de siège (11) et en ce que la butée réglable (18) pour le ressort de pression (17) s'appuie contre le support de dossier (13) et est réglable par l'intermédiaire d'une came de commande (22).

2. Chaise selon la revendication 1, caractérisée en ce que la came de commande est réalisée comme une glissière de commande (22) dans un support de came de commande (20) monté rotatif.

3. Chaise selon les revendications 1 et 2, caractérisée en ce que le support de came de commande (20) est monté rotatif sur le support de dossier (13).

4. Chaise selon les revendications 1 et 2, caractérisée en ce que le support de came de commande (20) est monté rotatif sur le châssis de siège (11) et le ressort de pression (17') présente à son extrémité en butée une butée (23) coopérant avec le support de dossier (13).

5. Chaise selon l'une des revendications 1 à 4, caractérisée en ce que la glissière de commande (22) est réalisée comme une glissière en spirale dans un support de came de commande (20) en forme de disque, monté parallèle à l'axe de pivotement (15) du support de dossier (13) et rotatif au moyen de l'organe de réglage.

6. Chaise selon la revendication 5, caractérisée en ce que la glissière en spirale s'étend sur au moins une spire complète de la spirale.

7. Chaise selon l'une des revendications 1 à 6, caractérisée en ce que le support de came de commande (20) monté rotatif est accouplé à l'organe de réglage par l'intermédiaire d'un câble de torsion qui est monté sur le châssis de siège (11) à portée de main d'une personne assise sur la chaise.
